# FASCICULE DE BREVET EUROPEEN

(11) **EP 0 013 240 B1**
(45) Date de publication et mention de la délivrance du brevet: **20.10.1982**
(21) Numéro de dépôt: 79401063.7
(22) Date de dépôt: 21.12.1979
(51) Int. Cl.: H01Q 21/28, H01Q 25/00

(54) **Antenne commune pour radar primaire et radar secondaire**
Gemeinsame Antenne für Primär- und Sekundärradar
Common antenna for primary and secondary radar

(30) Priorité: 27.12.1978 FR 7836484
(43) Date de publication de la demande: 09.07.1980
(73) Titulaire: THOMSON-CSF, 75008 Paris (FR)
(72) Inventeur: Dupressoir, Albert, F-75360 Paris Cedex 08 (FR)
(74) Mandataire: Benoit, Monique

## Description

La présente invention concerne une antenne commune pour radar primaire et radar secondaire.

Fréquemment, dans une station radar, il est nécessaire d'associer plusieurs antennes dans le même site d'exploitation. Mais cette association pose le problème de la cohabitation de ces matériels dans un volume qui est, dans le cas de systèmes d'armes par exemple, extrêmement restreint. L'association d'une antenne de radar primaire et d'une antenne de radar secondaire peut être réalisée de deux manières différentes. D'une part l'antenne du radar secondaire est distincte de l'antenne du radar primaire; les antennes installées de cette façon sont essentiellement du type "poutre". D'autre part, l'antenne du radar secondaire est intégrée à l'antenne du radar primaire, réalisant ainsi une véritable antenne bi-fonction radar primaire et radar secondaire.

Une antenne bi-fonction pour radars primaire et secondaire est constituée généralement par un miroir unique alimenté de façon telle qu'il est capable de rayonner de l'énergie dans l'espace aux fins de détecter une cible ou un aéronef, c'est ce qu'on appelle la fonction radar primaire, et également d'émettre un signal d'interrogation vers cet aéronef, qui possède à son bord un répondeur envoyant automatiquement sa réponse, c'est ce qu'on appelle la fonction radar secondaire.

Dans l'exemple de réalisation d'une antenne bi-fonction décrit dans le brevet US 3 550 135, cette antenne est constituée par un réflecteur unique, parabolique, éclairé par une source primaire émettant une onde suivant un premier diagramme de rayonnement et constituée aussi par un réseau linéaire d'éléments rayonnants placés le long d'une directrice du réflecteur, et émettant une onde suivant un second diagramme de rayonnement. Cette seconde antenne constituée par le réseau peut rayonner suivant un diagramme "somme" ou un diagramme "différence" pouvant être utilisée comme radars primaire et secondaire.

Ces éléments rayonnants peuvent être des unipôles, des dipôles ou des fentes réalisées en technologie triplaque.

Le faisceau rayonné véhiculant l'interrogation est directif, interrogeant dans la direction où l'aéronef a été détecté; toutefois l'on s'est aperçu que le répondeur de l'aéronef interrogé pouvait être déclenché par les lobes secondaires du diagramme d'interrogation dont le niveau risque d'être relativement élevé par rapport à celui du lobe principal. Pour remédier à cet inconvénient on ajoute à l'antenne unique considérée, des moyens dits de contrôle comportant des éléments rayonnants agissant à la réception de l'interrogation par le répondeur interrogé et à la réception de la réponse de ce dernier par le récepteur concerné et qui rayonnent suivant un diagramme quasi omnidirectionnel dont le niveau est tel qu'il recouvre les lobes secondaires du diagramme rayonné par l'antenne principale.

Cette disposition permet par comparaison, faite dans les circuits associés, de l'amplitude des impulsions reçues du répondeur et de celles de contrôle, de déterminer l'impulsion reçue en réponse à l'interrogation par le lobe principal.

Les moyens de contrôle destinés à réaliser ce diagramme de contrôle et qui agissent à l'émission d'un signal d'interrogation et à la réception d'un -signal de réponse d'une cible interrogée doivent être tels que le gain des voies de contrôle associées soit supérieur à celui des voies interrogation et réception dans les zones angulaires comprenant des lobes secondaires du diagramme directif d'interrogation mais beaucoup plus faible dans la direction de leur lobe principal.

Dans les réalisations actuelles, comme celle décrite dans le brevet français FR 2284997 les moyens de contrôle consistent en des éléments rayonnants, des radiateurs d'onde, dont le diagramme de rayonnement est du type omni- directionnel, placés ou bien sur le miroir commun près du centre de phase ou bien à pa partie supérieure du réflecteur; ils peuvent consister également en la source d'émission du signal d'interrogation alimentée pendant un temps déterminé pour faire apparaître un diagramme de rayonnement du type différence alors que le diagramme suivant lequel l'interrogation a lieu est un diagramme du type somme.

Cependant et malgré les précautions qui ont été prises, il apparaît que le diagramme de rayonnement des moyens de contrôle ne joue pas complètement son rôle, soit parce qu'il n'est pas totalement omnidirectionnel, soit parce que certains lobes secondaires de haut niveau du diagramme principal directif ne sont pas recouverts et aussi parce que dans certains cas, le lobe principal lui-même dont le niveau est un peu faible risque d'être étouffé par le diagramme omni-directionnel. De plus les diagrammes de contrôle sont perturbables par certains aménagements extérieurs comme par exemple les radomes sous lesquels les antennes sont placées.

Enfin, tous ces éléments additionnels, comme les radiateurs d'onde, provoquent des phénomènes de masque de la source primaire dus à l'ombre créée par ces radiateurs sur la surface du miroir.

Le but de l'invention est de réaliser une antenne commune pour radar primaire et radar secondaire comportant un réflecteur unique illuminé par une source primaire jouant le rôle de source d'émission-réception de la fonction du radar primaire et comportant aussi, le long d'une directrice D du réflecteur, un réseau de fentes rayonnantes réalisant la source alimentant la voie interrogation du radar secondaire, voie dont le diagramme de rayonnement est du type "somme" ou "pair", chacune de ces fentes étant associée à une cavité résonnante, intégrée totalement dans le réflecteur et comportant des moyens d'excitation, caractérisée en ce que le réflecteur et les cavités associées aus fentes sont réalisées à partir d'un matériau diélectrique recouvert par un tissu de fibres de verre porteur de fils métalliques guipés, ces fils métalliques étant croisés sur toute la superficie du réflecteur et à l'intérieur des cavités, excepté devant les fentes où ils sont disposés suivant la direction de polarisation de la source du radar primaire.

Pour avoir un diagramme directif optimal dans le plan horizontal, les fentes sont disposées sur une directrice horizontale. La section du réflecteur de l'antenne du radar primaire peut être circulaire, elliptique ou rectangulaire.

D'autres objets et avantages de l'invention seront mieux compris à l'aide de la description détaillée ci-dessous et des figures 1 2, 3 et 4 qui représentent:
- la figure 1, une coupe d'un réflecteur d'antenne commune par radars primaire et secondaire, selon l'invention;
- la figure 2, un diagramme schématique montrant la liaison entre un déphaseur 0-π et le diviseur de puissance, selon l'invention;
- la figure 3, la forme du diagramme de rayonnement de la voie interrogation-réception dans le plan gisement, de l'antenne bi-fonction selon l'invention;
la figure 4, le recouvrement du diagramme de rayonnement de la voie interrogation-réception par le diagramme de rayonnement de la voie de contrôle.

Dans la surveillance de l'espace principalement aux approches d'aérodromes, l'avantage de la combinaison d'un radar dit primaire et d'un radar dit secondaire, n'est plus à démontrer. Le radar primaire détecte des aéronefs en particulier par leur direction par rapport au radar et leur distance, et le radar secondaire les interroge, des répondeurs prévus à cet effet à bord des aéronefs, envoyant au sol, à l'interrogateur, des informations concernant leur altitude, leur identité, leur vitesse, etc... L'interrogation par le radar secondaire des aéronefs se faisant dans la direction de l'aéronef détecté par le radar primaire, on a intérêt, soit à coupler les antennes des deux radars, soit à n'utiliser qu'une seule et même antenne capable de remplir les deux fonctions qui ont été définies. Cependant comme cela a été exprimé dans l'introduction, le système radar primaire-radar secondaire présente des inconvénients qui nuisent à son bon fonctionnement et à son rendement. En particulier, le diagramme de rayonnement du radar secondaire présente outre un lobe principal qui transmet l'interrogation et reçoit la réponse de l'aéronef interrogé, des lobes secondaires dont le niveau peut être suffisant pour qu'un répondeur soit déclenché qui peut soit appartenir à l'aéronef vraiment interrogé, soit être le répondeur d'un autre aéronef.

Dans ce cas, des erreurs peuvent s'en suivre dont les conséquences risquent d'être dangereuses.

On a alors cherché à remédier à ces inconvénients, en essayant de supprimer les lobes secondaires ou latéraux du diagramme d'interrogation; la méthode qui a été adoptée consiste à recouvrir ces lobes latéraux par un diagramme du genre omnidirectionnel, créé à partir d'éléments dits de contrôle qui en fait sont une antenne séparée appelée antenne de contrôle, ou également par un diagramme du type dit en différence, celui-ci pouvant être créé à partir de la voie interrogation alimentée de façon adéquate.

-Ces mesures ne sont toutefois pas suffisantes et par exemple dans le cas d'un recouvrement des lobes latéraux du diagramme d'interrogation par un diagramme omnidirectionnel, ce recouvrement est imparfait, dû souvent à des causes extérieures, radome, etc...

On cherche alors à former d'une part un diagramme de rayonnement interrogation-réception du type "somme" ou "pair" et d'autre part un diagramme de rayonnement de la voie contrôle du type "différence" ou "impair". L'avantage principal de ce type d'éclairement impair réside dans le fait que l'axe de la crevasse du diagramme différence se conserve en site, donnant ainsi un meilleur centrage de l'arc d'inter- , rogation et, en principe, une stabilité accrue de ce dernier le long de la couverture en site. Au delà de la zone centrale du diagramme de rayonnement, le problème de recouvrement des lobes latéraux du diagramme de rayonnement du radar primaire est résolu en composant judicieusement les lois d'amplitude et de phase des éléments rayonnants.

Pour ce faire, suivant l'invention, on forme dans le réflecteur de l'antenne du radar primaire, le long d'une de ses directrices passant par le centre de phase de l'antenne pour avoir une plus grande envergure, un réseau linéaire de fentes rayonnantes. Le choix de la directrice du réflecteur dépend du plan de gisement déterminé pour la propagation. Le fait de disposer le réseau sur une des directrices centrales du réflecteur permet d'avoir un grand nombre de fentes donc une bonne résolution.

Chaque fente est associée à une cavité excitée par un élément par exemple du type plongeur ou cross-bar, dans laquelle sont créés les phénomènes de résonnance de certains, modes ainsi que des phénomènes de rayonnement bien connus. Une telle association est decrite dans le brevet Suisse CH.A.328 923. Une excitation adéquate de l'ensemble des fentes rayonnantes du réseau pour la voie interrogation réception suivant une loi de phase paire et une loi atténuée en amplitude, telle que la loi gaussienne, permet d'obtenir d'un diagramme de rayonnement du type "somme" et une excitation d'un certain nombre de fentes, réparties symétriquement autour du centre de phase, suivant une loi de phase impaire, permet d'obtenir un diagramme de rayonnement du type "différence" pour la voie de contrôle.

L'intégration de l'antenne secondaire dans le réflecteur de l'antenne primaire présente l'avantage d'éviter une augmentation du volume de l'antenne primaire, donc de poids et de prise au vent. Le mécanisme d'entraînement du dispositif reste relativement simple et de faible volume, ce qui est particulièrement commode dans les systèmes d'armes.

La figure 1 représente schématiquement une vue en coupe d'un réflecteur 1 d'antenne commune pour radar primaire et secondaire, comportant un réseau 2 linéaire de fentes rayonnantes 2ⱼ, i variant de 1 à n avec n représentant le nombre total de fentes du réseau. Les fentes sont disposées le long d'une direction D de préférence sur toute l'ouverture du réflecteur 1. Le pas h du réseau est de l'ordre de 0,6 à 0,8 A dans une réalisation préférentielle. Le réflecteur 1 est réalisé en diélectrique 3--du mat de verre imprégné d'époxy-recouvert par un tissu 4 de fibres de verre porteur de fils métalliques guipés 40 et 41 croisés. Ces fils sont en général en cuivre de faible épaisseur.

Derrière chaque fente 2, du réseau 2 est réalisée une cavité rayonnante 5, paraléllépipé- dique, à partir du même diélectrique 3 que le réflecteur 1 recouvert de la même manière par un tissu 4 de fibres de verre porteur de fils métalliques. Les polarisations des sources des antennes primaire et secondaire étant perpendiculaires, les fils métalliques 40 et 41 sont croisés sur toute la superficie du réflecteur 1, et également à l'intérieur des cavités 5,, alors que devant les fentes il n'y a que les fils 40 disposés parallèlement à la directrice, suivant la direction de la polarisation choisie pour la source de l'antenne primaire, horizontale dans l'exemple décrit.
― Pour une fréquence d'émission de 10⁴ MHz par exemple, le diamètre des fils métalliques 40 et 41 est de 12/100 mm et la distance entre chaque fil est de l'ordre de 1,5 mm.

Le guipage des fils métalliques par des fibres de verre permet au tissu d'avoir une élasticité homogène.

Pour diminuer le volume des cavités 5, et constituer un ensemble monolithique de réalisation simple, les cavités sont remplies de diélectrique 3. Les éléments excitateurs 6 de ces cavités 5₁―du type plongeur ou cross-bar―sont insérés dans .Ie diélectrique 3 remplissant les cavités et comportent une embase coaxiale 7 permettant l'adaptation entre les cavités 5, et les lignes coaxiales 8 qui les relient à un système diviseur de puissance 9 placé au dos du réflecteur 1. Ce diviseur de puissance 9, pouvant être constitué par des répartiteurs, est connecté par une ligne de liaison hyperfréquence à un ensemble interrogateur-récepteur classique, non représenté sur la figure 1. L'arrière du réflecteur est protégé par un capot 10 étanche, réalisé en diélectrique 3.

S'il s'avère que le diagramme de la voie contrôle donné par les fentes 2ⱼ du réseau, rayonnant vers l'avant, n'assure pas le recouvrement correct de la partie arrière du diagramme directif de la voie d'interrogation, cette voie contrôle est dotée d'un ou plusieurs éléments supplémentaires rayonnant vers l'arrière. Cela pourra éventuellement être une ou plusieurs fentes 11 formées dans le diélectrique du capot 10 derrière lesquelles sont réalisées des cavités 12, constituées de la même manière que les cavités 5ⱼ rayonnant vers l'avant du réflecteur 1. Ces fentes 11 sont en nombre réduit et placées dans le capot 10, dans le plan de symétrie due réflecteur 1 contenant les fentes rayonnant vers l'avant.

Comme on l'a vu précédemment, c'est par l'intermédiaire du diviseur de puissance 9 que les cavités 12 associées aux fentes 2, et 11 sont excitées pour donner respectivement un diagramme de rayonnement directif du type "somme" pour la voie interrogation-réception et un diagramme du type "différence" pour la voie contrôle. Les fentes de la voie contrôle, qu'elles rayonnent vers l'avant ou vers l'arrière du réflecteur 1, sont réparties en deux groupes égaux, excités en opposition de phase, grâce à des déphaseurs de π situés dans le diviseur de puissance 9.

Comme le montre la figure 2 représentant un déphaseur 0―π hybride 15, les deux sorties 13 et 14 du déphaseur 15, en opposition de phase, sont reliées aux voies 16 et 17 du répartiteur de puissance 9, ces deux dernières voies alimentant les deux groupes de fentes 2, de la voie contrôle.

Les bornes 130 et 140 du déphaseur 15 sont des entrées.

La figure 3 donne la forme du diagramme de rayonnement du type "somme" ou "pair" de la voie interrogation de la fonction radar secondaire, dans le plan gisement repéré par les axes d'abscisse θ―angle de gisement―et d'ordonnée G-gain en dB. Il présente un largeur L à -3 dB du lobe principal 18 liée au gain désiré dans la direction du rayonnement maximal, liée aussi à des niveaux de lobes latéraux proches 19 peu élevés et enfin à un niveau de rayonnement diffus, représenté par les lobes 20, le plus faible possible.

Ces caractéristiques doivent être tenues non seulement dans le plan contenant la direction du rayonnement maximal, mais encore conservées dans toute l'ouverture en site du volume d'exploitation. Dans de telles conditions, il sera plus aisé d'assurer le recouvrement de ce diagramme par celui de la voie contrôle.

La figure 4 montre le recouvrement d'un diagramme directif I de la voie interrogation-réception par un diagramme C de la voie contrôle du type différence. L'axe de la crevasse 21 du diagramme différence C est le même que celui du lobe principal 18 du diagramme somme I. Les lobes latéraux 19 du diagramme de rayonnement du radar primaire sont recouverts par le diagramme de rayonnement de la voie contrôle C.

On a ainsi décrit une antenne commune pour radar primaire et radar secondaire dont la fonction radar secondaire est intégrée dans le réflecteur de l'antenne du radar primaire, ce réflecteur étant réalisé, ainsi que les fentes et cavités qui leur sont associées et qui constituent la fonction radar secondaire, dans un matériau diélectrique.

## Revendications

1. Antenne commune pour radar primaire et radar secondaire comportant un réflecteur (1) unique illuminé par une source primaire jouant le rôle de source d'émission-réception de la fonction du radar primaire et comportant aussi, le long d'une directrice D du réflecteur, un réseau de fentes rayonnantes (2i) réalisant la source alimentant la voie interrogation du radar secondaire, voie dont le diagramme de rayonnement est du type "somme" ou "pair", chacune de ces fentes (2i) étant associée à une cavité résonnante (5i), intégrée totalement dans Is réflecteur (1) et comportant des moyens d'excitation, caractérisée en ce que le réflecteur (1) et les cavités (5i) associées aux fentes (2i) sont réalisées à partir d'un matériau diélectrique (3) recouvert par un tissu (4) de fibres de verre porteur de fils métalliques guipés (40-41 ), ces fils métalliques étant croisés sur toute la superficie du réflecteur et à l'intérieur des cavités, excepté devant les fentes où ils sont disposés suivant la direction de polarisation de la source du radar primaire.

2. Antenne commune suivant la des revendication 1, caractérisée par le fait que la voie directive d'interrogation-réception de la fonction radar secondaire comporte une voie dite de contrôle comprenant deux groupes de fentes (2i), associées à des cavités (5i) rayonnantes, du réseau linéaire, situées à proximité et symétriquement de part et d'autre du centre de phase de l'antenne, le diagramme de rayonnement de la voie contrôle du radar secondaire étant du type "différence" ou "impair".

3. Antenne commune selon la revendication 1, caractérisée par le fait que le diélectrique (3) est du mat de verre imprégné d'époxy.

4. Antenne commune selon les revendications 1 ou 2, caractérisée par le fait que les cavités (5i) associées aux fentes (2i) sont remplies du même diélectrique (3) que celui servant à la réalisation du réflecteur (1 ).

5. Antenne commune selon les revendications 1 ou 2, caractérisée par le fait que les cavités (5i) associées aux fentes (2i) sont excitées par des éléments (6), du type plongeur ou cross-bar, insérés dans le diélectrique remplissant les cavités.

6. Antenne commune selon la revendication 5, caractérisée par le fait que les éléments excitateurs (6) des cavités (5) ont une embase coaxiale (7).

7. Antenne commune suivant la revendication 6, caractérisée par le fait que les moyens excitateurs (6) des cavités (5i) sont reliées par des lignes coaxiales (8) à un diviseur de puissance (9) plaqué au dos du réflecteur (1).

8. Antenne commune suivant l'une des revendications 1 à 7, caractérisée par le fait que l'arrière du réflecteur est protégé par un capot étanche (10), réalisé à partir du même diélectrique (3) que le réflecteur (1 ).

9. Antenne commune suivant l'une des revendications 1 à 8, caractérisée par le fait que la voie contrôle du radar secondaire peut comporter un ou plusieurs éléments (11) rayonnant vers l'arrière du réflecteur (1) et placés dans le plan de symétrie du réflecteur (1) contenant les fentes (2i) rayonnant vers l'avant.

10. Antenne commune suivant la revendication 9, caractérisée par le fait que les éléments rayonnants supplémentaires de la voie contrôle sont une ou plusieurs fentes (11) insérées dans le capot arrière (10) associées à des cavités rayonnantes (12), réalisées et alimentées de la même manière que les fentes (2i) associées aux cavités (5i) insérées dans la réflecteur (1).,

11. Antenne commune suivant la revendication 2, caractérisée par le fait que les deux groupes de fentes (2i) symétriquement réparties autour du centre de phase de l'antenne, constituant la voie interrogation-réception du radar secondaire, sont excités suivant une loi atténuée en amplitude et une loi de phase paire.

12. Antenne commune suivante la revendication 11, caractérisée par le fait que la loi atténuée en amplitude est une loi gaussienne.

13. Antenne commune suivant la revendication 2, caractérisée par le fait que les deux groupes de fentes (2i), symétriquement réparties autour du centre de. phase de l'antenne, constituant la voie de contrôle du radar secondaire, sont excités en opposition de phase.

## Claims

1. Common primary and secondary radar antenna comprising a single reflector (1) irradiated by a primary source operating as the transmitter-receiver source of the primary radar function, and further comprising an array of radiating slots (2i) along one directrix D of the reflector and forming the source feeding the interrogation path of the secondary radar, said path having a radiation diagram of the "sum" or "pair" type, each of these slots (2i) being associated with a resonance cavity (5i) completely integrated into the reflector (1) and comprising excitation means, characterized in that the reflector (1) and the cavities (5i) associated with the slots (2i) are made from a dielectric material (3) covered by a glass fiber tissue (4) carrying overspun metallic wires (40-41), these metallic wires being crossed over the whole surface of the reflector and inside the cavities, excepted in front of the slots where they are arranged along the polarisation direction of the primary radar source.

2. Common antenna in accordance with claim 1 or 2, characterized by the fact that the directive interrogation-reception path of the secondary radar function comprises a path termed as control path and comprising a certain number of slots (2i) associated with resonance cavities (5i) of the linear array, and lying in the neighborhood of and symmetrically on both sides of the phase center of the antenna, the radiation diagram of the control path of the secondary radar being of "difference" or "odd" type.

3. Common antenna in accordance with claim 1, characterized by the fact that the dielectric (3) is an epoxy impregnated glass mat.

4. Common antenna in accordance with claim 1 or 2, characterized by the fact that the cavities (5i) associated with the slots (2i) are filled by the same dielectric (3) as that used for making the reflector (1 ).

5. Common antenna in accordance with claim 1 or 2, characterized by the fact that the cavities (5i) associated with the slots (2i) are excited by elements (6) of plunger or cross-bar type inserted into the dielectric filling the cavities.

6. Common antenna in accordance with claim 5, characterized by the fact that the excitation elements (6) of the cavities (5) have a coaxial base (7).

7. Common antenna in accordance with claim 6, characterized by the fact that the excitation means (6) of the cavities (5i) are connected through coaxial lines (8) to a power divider (9) applied against the back of the reflector (1).

8. Common antenna in accordance with any of claims 1 to 7, characterized by the fact that the back side of the reflector is protected by a sealing hood (10) formed of the same dielectric (3) as the reflector (1 ).

9. Common antenna in accordance with any of claims 1 to 8, characterized by the fact that the control path of the secondary radar is adapted to comprise one or several elements (11) radiating towards the backside of the reflector (1) and placed in the symmetry plane of the reflector (1) containing the slots (2i) radiating towards the front side.

10. Common antenna in accordance with claim 9, characterized by the fact that the supplementary radiating elements of the control path are one or a plurality of slots (11) inserted into the back hood (10) and associated with resonance cavities (12), and formed and fed in the same manner as the slots (2i) associated with the cavities (5i) inserted into the reflector (1

11. Common antenna in accordance with claim 2, characterized by the fact that the two groups of slots (2i) symmetrically distributed about the phase center of the antenna and forming the interrogation-reception path of the secondary radar are excited in accordance with an amplitude attenuated law and a pair phase law.

12. Common antenna in accordance with claim 11, characterized by the fact that the amplitude attenuated law is a gaussian law.

13. Common antenna in accordance with claim 2, characterized by the fact that the two groups of slots (2i) symmetrically distributed about the phase center of the antenna and forming the control path of the secondary radar are excited with opposed phase.

## Patentansprüche

1. Gemeinsame Antenne für Primär- und Sekundärradar, mit einem einzigen Reflektor (1), der durch eine Primärquelle angestrahlt wird, die die Aufgabe der Sende- Empfangsquelle für die Funktion des Primärradars spielt, und ferner mit einem längs einer Richtlinie D des Reflektors angeordneten Gitter von Strahlerschlitzen (2i), die die Quelle bilden, welche den Abfragezweig des Sekundärradars speist, wobei das Strahlungsdiagramm dieses Zweiges vom Typ "Summe" bzw. "gerade" ist und wobei jeder dieser Schlitze (2i) einem Resonanzhohlraum (5i) zugeordnet, ist, der vollständig in den Reflektor (1) integriert ist und Anregungsmittel umfaßt, dadurch gekennzeichnet, daß der Reflektor (1) und die den Schlitzen (2i) zugeordneten Hohlräume (5i) aus einem dielektrischen Material (3) gebildet sind, das bedeckt ist mit einem Glasfasertuch (4), das umsponnene Metalldrähte (40-41) trägt, wobei diese Metalldrähte auf der gesamten Oberfläche des Reflektors und im Inneren der Hohlräume außer vor den Schlitzen, wo sie in der Polarisationsrichtung der Quelle des Primärradars angeordnet sind, gekreuzt sind.

2. Gemeinsame Antenne nach Anspruch 1 oder 2, dadurch gekennzeichnet, daß der Abfrage- Empfangs- Richtzweig für die Funktion des Sekundärradars einen als Steuerzweig bezeichneten Zweig umfaßt, der eine bestimmte Anzahl von Schlitzen (2i) umfaßt, die Resonanzhohlräumen (5i) des linienförmigen Gitters zugeordnet sind und sich in der Nähe des Phasenzentrums der Antenne und symmetrisch auf beiden Seiten desselben befinden, wobei das Strahlungsdiagramm des Steuerzweiges des Sekundärradars vom Typ "Differenz" bzw. "ungerade" ist.

3. Gemeinsame Antenne nach Anspruch 1, dadurch gekennzeichnet, daß das Dielektrikum (3) eine epoxyimprägnierte Glasmatte ist.

4. Gemeinsame Antenne nach Anspruch 1 oder 2, dadurch gekennzeichnet, daß die den Schlitzen (2i) zugeordneten Hohlräume (5i) mit demselben Dielektrikum (3) ausgefüllt sind wie dasjenige, das für die Herstellung des Reflektors (1) verwendet wird.

5. Gemeinsame Antenne nach Anspruch 1 oder 2, dadurch gekennzeichnet, daß die den Schlitzen (2i) zugeordneten Hohlräume (5i) durch Elemente (6) vom Eintauch-oder cross-bar-Typ erregt sind, die in das die Hohlräume ausfüllende Dielektrikum eingeschoben sind.

6. Gemeinsame Antenne nach Anspruch 5, dadurch gekennzeichnet, daß die Anregungselemente (6) der Hohlräume (5) einen koaxialen Sockel (7) aufweisen.

7. Gemeinsame Antenne nach Anspruch 6, dadurch gekennzeichnet, daß die Anregungsmittel (6) der Hohlräume (5i) durch Koaxialleitungen (8) mit einem Leistungsteiler (9) verbunden sind, der gegen den Rücken des Reflektors (1) angelegt ist.

8. Gemeinsame Antenne nach einem der Ansprüche 1 bis 7, dadurch gekennzeichnet, daß die Rückseite des Reflektors durch eine dichte Haube (10) geschützt ist, die aus demselben Dielektrikum (3) wie der Reflektor (1) gebildet ist.

9. Gemeinsame Antenne nach einem der Ansprüche 1 bis 8, dadurch gekennzeichnet, daß der Steuerzweig des Sekundärradars ein Element oder mehrere Elemente (11) umfassen kann, die zur Rückseite des Reflektors (1) strahlen und in der Symmetrieebene des Reflektors (1), welche die nach vorne strahlenden Schlitze (2i) enthält, angeordnet sind.

10. Gemeinsame Antenne nach Anspruch 9, dadurch gekennzeichnet, daß die zusätzlichen Strahlungselemente des Steuerzweiges ein Schlitz bzw. mehrere Schlitze (11) sind, die in die rückseitige Haube (10) eingefügt und Resonanzhohlräumen (12) zugeordnet sind, die in derselben Weise ausgebildet und gespeist sind wie die Schlitze (2i), die den Hohlräumen (5i) zugeordnet sind, welche in den Reflektor (1) eingefügt sind.

11. Gemeinsame Antenne nach Anspruch 2, dadurch gekennzeichnet, daß die zwei Gruppen von symmetrisch um das Phasenzentrum der Antenne verteilten Schlitzen (2i), welche den Abfrage-Empfangs-Zweig des Sekundärradars bilden, gemäß einem Amplitudendämpfungsgesetz und einem geraden Phasengesetz erregt werden:

12. Gemeinsame Antenne nach Anspruch 11, dadurch gekennzeichnet, daß das Amplitudendämpfungsgesetz ein Gaußsches Gesetz ist.

13. Gemeinsame Antenne nach Anspruch 2, dadurch gekennzeichnet, daß die zwei Gruppen von symmetrisch um das Phasenzentrum der Antenne verteilten Schlitzen (2i), welche den Steuerzweig des Sekundärradars bilden, mit entgegengesetzter Phase angeregt werden.
